# EUROPÄISCHE PATENTANMELDUNG

(11) **EP 4 607 096 A1**
(43) Veröffentlichungstag der Anmeldung: **27.08.2025**
(21) Anmeldenummer: 25159646.6
(22) Anmeldetag: 24.02.2025
(51) Int. Cl.: F24D 3/14, F24D 13/02

(54) **BAHNFÖRMIGES ODER PLATTENFÖRMIGES AUFNAHMEELEMENT FÜR FLEXIBLE BANDFÖRMIGE HEIZELEMENTE**

(30) Priorität: 26.02.2024 DE 102024105355
(71) Anmelder: Skoberne GmbH, 64319 Pfungstadt (DE); CoxTherm Kereskedelmi és Szolgáltató Korlátolt Felelosségu Társaság, 2040 Budaörs (HU)
(72) Erfinder: Viola, Krisztián, 3711 Szirmabesenyo (HU); Berg, Markus, 64658 Fürth - Lörzenbach (DE)
(74) Vertreter: Habermann Intellectual Property Partnerschaft von Patentanwälten mbB

(57) **Zusammenfassung**

Ein bahnförmiges oder plattenförmiges Aufnahmeelement (1) für flexible bandförmige Heizelemente einer Flächenheizung weist an jeweils rechtwinklig zueinander verlaufenden Seitenrändern (3) Kopplungselemente (20, 21) zum Verbinden von zwei aneinander angrenzend auf dem Untergrund aufgelegten Aufnahmeelementen (1) auf, wobei Kopplungsausformungen (20) und Kopplungsausnehmungen (21) an allen Seitenrändern (3) so angeordnet sind, dass ein erstes Aufnahmeelement (1) mit jedem Seitenrand (3) des ersten Aufnahmeelements (1) mit einem beliebigen Seitenrand (3) eines zweiten Aufnahmeelements (1) verbindbar ist. Das Aufnahmeelement (1) weist mehrere von einer Auflageoberfläche (6) weg vorspringende Aufnahmeausformungen (7, 8, 9) auf, in denen oder zwischen denen das bandförmige Heizelement angeordnet und fixiert werden kann. Das bandförmige Heizelement kann über mehrere Aufnahmeelemente (1) hinweg zwischen jeweils zwei Außenwandabschnitten (16) von zwei benachbart zueinander angeordneten Aufnahmeelementen (7, 8, 9) gradlinig in mindestens einer ersten Verlegerichtung (32, 33) relativ zu einem Seitenrand (3) des Aufnahmeelements (1) verlaufend klemmend festgelegt werden. Zudem kann das Heizelement kann, über mehrere Aufnahmeelemente (1) hinweg gradlinig in einer zweiten Verlegerichtung (34) relativ zu einem Seitenrand (3) des Aufnahmeelements (1) verlaufend klemmend festgelegt werden kann, wobei die erste Verlegerichtung (32, 33) einen Winkel zwischen 0° und 90° und vorzugsweise von 45° zu der zweiten Verlegerichtung (34) aufweist.

## Beschreibung

Die Erfindung betrifft ein bahnförmiges oder plattenförmiges Aufnahmeelement für flexible bandförmige Heizelemente einer Flächenheizung, wobei das Aufnahmeelement Auflagebereiche aufweist, die eine ebene Auflageoberfläche zum flächigen Auflegen des Aufnahmeelements auf einem Untergrund bilden, wobei das Aufnahmeelement an jeweils rechtwinklig zueinander verlaufenden Seitenrändern Kopplungselemente zum Verbinden von zwei aneinander angrenzend auf dem Untergrund aufgelegten Aufnahmeelementen aufweist, und wobei das Aufnahmeelement mehrere von der Auflageoberfläche weg vorspringende Aufnahmeausformungen aufweist, in denen oder zwischen denen ein bandförmiges Heizelement angeordnet und fixiert werden kann.

Aus der Praxis sind verschiedene Arten von Flächenheizungen bekannt. Elektrische Flächenheizungen können beispielsweise elektrische Heizkabel aufweisen, die durch einen hindurchfließenden elektrischen Strom erhitzt werden und die dabei entstehende Wärme in die Umgebung abgeben. Bei anderen Flächenheizungen werden Heizrohre von einem zuvor erwärmten Fluid, meistens von erwärmtem Wasser, durchströmt, wobei die Wärme des erwärmten Fluids während des Durchströmens der Heizrohre in die Umgebung abgegeben wird.

Um einen Fußboden mit einer solchen Flächenheizung auszustatten ist es aus der Praxis bekannt, dass flexible bandförmige Heizelemente wie beispielsweise elektrische Heizkabel oder flexible fluiddurchströmbare Heizrohre mäanderförmig über dem Untergrund verlegt und üblicherweise in einem Estrich- oder Mörtelbett eingebettet werden, um anschließend auf den verlegten flexiblen bandförmigen Heizelementen einen Bodenbelag wie beispielsweise Fliesen oder Paneele aus Holz oder aus Kunststoff anzuordnen.

Um die flexiblen bandförmigen Heizelemente auf dem Untergrund zu fixieren, bevor die Heizelemente gegebenenfalls in ein Estrich- oder Mörtelbett eingebettet und dadurch auch dauerhaft fixiert werden, müssen die flexiblen bandförmigen Heizelemente zumindest temporär auf dem Untergrund fixiert werden. Hierzu werden üblicherweise bahnförmige oder plattenförmige Aufnahmeelemente verwendet, die nebeneinander auf dem Untergrund verlegt und mit dem Untergrund verbunden werden können, und auf denen dann die flexiblen bandförmigen Heizelemente verlegt und üblicherweise klemmend fixiert werden können. Zu diesem Zweck weisen diese Aufnahmeelemente von einer an deren Unterseite ausgebildeten ebenen Auflagefläche weg vorspringende Aufnahmeausformungen auf, in denen oder zwischen denen ein bandförmiges Heizelement angeordnet und fixiert werden kann.

Wenn ein üblicherweise als Heizrohr verwendetes flexibles Rohr oder ein Schlauch von einem kühlen Fluid, beispielsweise von kaltem Wasser, durchströmt wird, kann Wärme aus der Umgebung des Rohrs bzw. des Schlauchs von dem hindurchströmenden kühlen Fluid aufgenommen werden und in der Umgebung um das Rohr oder den Schlauch eine Kühlwirkung erzeugt werden. Auch wenn nachfolgend vereinfachend nur eine Heizung oder ein bandförmiges Heizelement angegeben und beschrieben ist, eignet sich das plattenförmige Aufnahmeelement auch für die Aufnahme und das Verlegen eines rohrförmigen oder schlauchartigen Kühlelements.

Aus der Praxis sind verschiedene Ausgestaltungen derartiger Aufnahmeelemente bekannt. So sind beispielsweise in DE 20 2016 106 443 U1 oder EP 3 006 835 B1 Aufnahmeelemente gezeigt und beschrieben, die matrixförmig regelmäßig angeordnete kreisförmige oder achteckige Aufnahmeausformungen aufweisen, zwischen denen ein flexibles bandförmiges Heizelement mäanderförmig verlegt und klemmend festgelegt werden kann. Ein in DE 298 05 158 U1 offenbartes Aufnahmeelement ermöglicht es durch die Anordnung der Aufnahmeausformungen, dass mit Hilfe von zusätzlichen Fixierungselementen das Heizelement nicht nur in zwei rechtwinklig zueinander ausgerichteten Richtungen, sondern auch in einer Richtung diagonal in einem Winkel von 45° verlegt werden kann, wenn es auf Grund der räumlichen Gegebenheiten zweckmäßig erscheint. Bei dem in EP 1 462 727 B1 beschriebenen Aufnahmeelement sind verschiedene Aufnahmeausformungen über eine Grundfläche des Aufnahmeelements verteilt angeordnet, zwischen denen das Heizelement ebenfalls in zwei rechtwinklig zueinander ausgerichteten Richtungen sowie diagonal dazu verlegt und festgelegt werden kann. Bei dem in EP 2 784 399 B1 gezeigten und beschriebenen Aufnahmeelement ermöglicht es die Ausgestaltung der Kopplungselemente, dass ein Abstand zwischen benachbart angeordneten und miteinander verbundenen Aufnahmeelementen innerhalb eines Verschiebebereichs verändert werden kann, um einen Verbund aus mehreren miteinander verbundenen Aufnahmeelementen besser an die räumlichen Gegebenheiten anpassen zu können.

Es wird als eine Aufgabe der vorliegenden Erfindung angesehen, ein Aufnahmeelement so auszugestalten, dass das Aufnahmeelement möglichst einfach verlegt und mit benachbarten Aufnahmeelementen verbunden werden kann, und dass ein flexibles bandförmiges Heizelement möglichst vielfältig auf dem Aufnahmeelement verlegt und festgelegt werden kann.

Diese Aufgabe wird erfindungsgemäß dadurch gelöst, dass die Aufnahmeausformungen derart auf dem Aufnahmeelement angeordnet sind, dass das bandförmige Heizelement über mehrere Aufnahmeelemente hinweg zwischen jeweils zwei Außenwandabschnitten von zwei benachbart zueinander angeordneten Aufnahmeelementen gradlinig in mindestens einer ersten Verlegerichtung relativ zu einem Seitenrand des Aufnahmeelements verlaufend klemmend festgelegt werden kann, und dass in jeder Aufnahmeausformung mindestens eine Ausnehmung so angeordnet und ausgebildet ist, dass das bandförmige Heizelement über mehrere Aufnahmeelemente hinweg gradlinig in einer zweiten Verlegerichtung relativ zu einem Seitenrand des Aufnahmeelements verlaufend klemmend festgelegt werden kann, wobei die mindestens eine erste Verlegerichtung einen Winkel zwischen 0° und 90° zu der zweiten Verlegerichtung aufweist. Jede Aufnahmeausformung ermöglicht dem zufolge das gradlinige Verlegen des Heizelements sowohl in mindestens einer ersten Verlegerichtung seitlich an der Aufnahmeausformung vorbei als auch gleichzeitig in einer zweiten Verlegerichtung in einem Winkel hierzu durch die Aufnahmeausformung hindurch. Durch eine regelmäßige matrixförmige Anordnung der einzelnen Aufnahmeausformungen kann erreicht werden, dass das Heizelement in zwei ersten Verlegerichtungen seitlich an benachbart aufeinanderfolgenden Aufnahmeausformungen entlang verlegt und festgelegt werden kann, wobei die zwei ersten Verlegerichtungen rechtwinklig zueinander verlaufen. Bei einer anderen geeigneten Anordnung der Aufnahmeausformungen können die beiden ersten Verlegerichtungen, bei denen das Heizelement gradlinig über mehrere Aufnahmeausformungen hinweg jeweils seitlich anliegend an diesen Aufnahmeausformungen verläuft, einen durch die Anordnung der Aufnahmeausformungen vorgebbaren Winkel zwischen 90° und wenigen Grad haben, wobei in Abhängigkeit von einem Durchmesser und Nachbarabstand der Aufnahmeausformungen ein kleinstmöglicher Winkel in der Praxis etwa 20° bis 10° betragen kann.

Wenn das Aufnahmeelement eine rechteckige Grundfläche aufweist, über welche die Aufnahmeausformungen hinweg matrixförmig verteilt angeordnet sind, können die zwei ersten Verlegerichtungen rechtwinklig zueinander und jeweils parallel zu zwei zugeordneten Seitenrändern des Aufnahmeelements verlaufen. Die zweite Verlegerichtung, die in einem spitzen Winkel zu der mindestens einen ersten Verlegerichtung, bzw. zu den zwei ersten Verlegerichtungen verläuft, erlaubt über einen beliebig langen Abschnitt einen zu den ersten Verlegerichtungen schrägen Verlauf des Heizelements auf dem Aufnahmeelement.

Außerhalb einer Aufnahmeausformung kann der Verlauf des Heizelements beliebig verändert werden, sodass auch eine Richtungsänderung zwischen zwei Aufnahmeausformungen möglich ist. Es ist dem zufolge nicht mehr notwendig, die Anordnung und Ausrichtung der Aufnahmeelemente so vorzugeben, dass anschließend ein gewünschter Verlauf des Heizelements über einen auf dem Untergrund verlegten Verbund aus den miteinander verbundenen Aufnahmeelementen realisiert werden kann. Innerhalb eines jeden Aufnahmeelements kann der Verlauf des darauf verlegten und festgelegten Heizelements sehr variabel vorgegeben werden. Jede Aufnahmeausformung ermöglicht eine Festlegung des Heizelements in verschiedenen Richtungen relativ zu einem Seitenrand des Aufnahmeelements.

Zudem benötigt das Aufnahmeelement keine verschiedenen Ausgestaltungen und Formgebungen für die Aufnahmeausformungen, die über eine Grundfläche des Aufnahmeelements verteilt angeordnet sind. Dadurch lassen sich Herstellungskosten verringern und der Aufwand für die Anordnung und Verlegung der Aufnahmeelemente vor Ort reduzieren.

Einer vorteilhaften Ausgestaltung des Erfindungsgedankens zufolge ist vorgesehen, dass die erste Verlegerichtung einen Winkel von 45° relativ zu der zweiten Verlegerichtung aufweist. Es ist ebenfalls denkbar, dass die mindestens eine erste Verlegerichtung einen hiervon abweichenden Winkel von beispielsweise 30° oder einen anderen Winkel aufweist. Bei einem Winkel von 45° kann das Aufnahmeelement in einer beliebigen Ausrichtung relativ zu einem benachbart angeordneten Aufnahmeelement mit einem Seitenrand parallel zu einem Seitenrand des benachbarten Aufnahmeelements angeordnet und mit dem benachbarten Aufnahmeelement verbunden werden, was die Verlegung und die Verbindung der einzelnen Aufnahmeelemente zu einem Aufnahmeelementeverbund erleichtert, ohne dass dies Auswirkungen auf die mit dem Aufnahmeelement ermöglichten bzw. vorgegebenen Verlegerichtungen hat. Bei zwei rechtwinklig zueinander verlaufenden ersten Verlegerichtungen jeweils seitlich an den Aufnahmeausformungen vorbei erlaubt eine in einem Winkel von 45° zu beiden ersten Verlegerichtungen und damit diagonal und symmetrisch zu den beiden ersten Verlegerichtungen verlaufende zweite Verlegerichtung eine besonders einfache und vielfältige Richtungsvorgabe für die Verlegung des Heizelements.

Zweckmäßigerweise kann vorgesehen sein, dass die mindestens eine erste Verlegerichtung parallel zu einem Seitenrand des Aufnahmeelements verläuft. Im Falle einer rechteckigen Grundfläche des Aufnahmeelements mit rechtwinklig zueinander verlaufenden Seitenrändern des Aufnahmeelements können zwei erste Verlegerichtungen rechtwinklig zueinander und jede einzelne erste Verlegerichtung jeweils parallel zu zwei zugeordneten Seitenrändern verlaufen. Es können auch zwei erste Verlegerichtungen zwar rechtwinklig zueinander, jedoch nicht parallel zu einem Seitenrand verlaufend vorgegeben sein.

Gemäß einer als besonders vorteilhaft erachteten Ausgestaltung des Erfindungsgedankens ist vorgesehen, dass das Aufnahmeelement entlang jedes Seitenrands mindestens eine seitlich über eine Grundfläche des Aufnahmeelements vorspringende Kopplungsausformung und mindestens eine innerhalb der Grundfläche angeordnete und daran angepasste Kopplungsausnehmung aufweist, in welche eine Kopplungsausformung formschlüssig eingreifend festlegbar ist, wobei die Kopplungsausformungen und die Kopplungsausnehmungen an allen Seitenrändern so angeordnet sind, dass ein erstes Aufnahmeelement mit jedem Seitenrand des ersten Aufnahmeelements mit einem beliebigen Seitenrand eines zweiten Aufnahmeelements verbindbar ist. Mit Hilfe der formschlüssig ineinandergreifenden Kopplungsausnehmungen und Kopplungsausformungen können zwei benachbart zueinander angeordnete Aufnahmeelemente formschlüssig und damit zuverlässig miteinander verbunden werden. Ein Untergrund kann auf diese Weise mit einem Verbund aus mehreren nebeneinander auf dem Untergrund verlegten und formschlüssig miteinander verbundenen Aufnahmeelementen bis auf eventuelle Randbereiche vollständig bedeckt werden, sodass anschließend ein flexibles bandförmiges Heizelement beispielsweise mäanderförmig über den Untergrund hinweg verlegt und auf den miteinander verbundenen Aufnahmeelementen festgelegt werden kann.

Auf Grund der Anordnung und Ausgestaltung der einzelnen Kopplungsausformungen und Kopplungsausnehmungen kann jedes Aufnahmeelement mit jedem beliebigen Seitenrand und damit in jeder beliebigen Ausrichtung mit einem benachbart angrenzenden Aufnahmeelement oder mit mehreren Aufnahmeelementen verbunden werden. Es kommt bei dem Verlegen der Aufnahmeelemente auf dem Untergrund nicht auf deren Ausrichtung an, wodurch sich der Aufwand für das Verlegen der Aufnahmeelemente reduziert. Zudem muss nicht zu Beginn der Verlegung eine vorteilhafte Ausrichtung der Aufnahmeelemente ausgewählt und anschließend vorgegeben werden.

Vorzugsweise ist optional vorgesehen, dass die Kopplungsausnehmung eine sich senkrecht zu der Auflageoberfläche erstreckende schlitzförmige Ausnehmung aufweist, sodass eine Kopplungsausformung von beiden Seiten aus in die schlitzförmige Ausnehmung eingeführt und darin festgelegt werden kann. Die schlitzförmige Ausnehmung kann in einem mittleren Bereich eine Aufweitung aufweisen, in welcher die Kopplungsausformung rastend zurückgehalten werden kann. Die Kopplungsausformung kann entweder von der Auflageoberfläche aus oder von einer der Auflageoberfläche gegenüberliegenden Seite aus, von welcher auch die Heizelemente an das Aufnahmeelement herangeführt und zwischen oder in den Aufnahmeausformungen festgelegt werden, in die schlitzförmige Ausnehmung eingeführt und in dem mittig angeordneten Bereich der Aufweitung festgelegt werden. Bei der Verlegung der einzelnen Aufnahmeelemente muss dann nicht darauf geachtet werden, welches Aufnahmeelement von dem Untergrund oder von oben mit der seitlich vorspringenden Kopplungsausformung an ein benachbartes Aufnahmeelement herangeführt und mit der Kopplungsausformung in die dort ausgebildete Kopplungsausnehmung eingeführt, bzw. eingedrückt wird.

Einer vorteilhaften Ausgestaltung des Erfindungsgedankens zufolge ist weiterhin vorgesehen, dass jede Kopplungsausformung einen seitlich über die Grundfläche des Aufnahmeelements vorspringenden Kopplungssteg aufweist, welcher in eine quer zu dem Kopplungssteg über den Kopplungssteg vorspringende Kopplungsplatte mündet, die einen Kopplungsausnehmungsanschlagsrand einer Kopplungsausnehmung eines benachbart angeordneten Aufnahmeelements hintergreifen und die beiden Aufnahmeelemente formschlüssig miteinander verbinden kann. Mit einer derartigen Ausgestaltung der Kopplungsausformungen und der daran angepassten Kopplungsausnehmungen wird es ermöglicht, dass ein Aufnahmeelement mit einer senkrecht zu dem Untergrund durchgeführten Verbindungsbewegung formschlüssig mit einem benachbart angeordneten Aufnahmeelement verbunden werden kann. Eine parallel zu dem Untergrund erfolgende seitliche Verschiebung ist nicht erforderlich. Auch ein bereits verlegtes und mit den seitlich angrenzenden Aufnahmeelementen zu einem Verbund verbundenes Aufnahmeelement kann durch eine senkrecht zu dem Untergrund durchgeführte Verlagerung aus dem formschlüssig miteinander verbundenen Verbund von Aufnahmeelementen herausgelöst und von dem Untergrund entfernt werden, um beispielsweise eine nachträglich Auswechslung des betreffenden Aufnahmeelements zu ermöglichen und zu erleichtern. Das Verlegen und das formschlüssige Verbinden eines Aufnahmeelements mit benachbart angrenzenden Aufnahmeelementen werden dadurch erheblich erleichtert. Mit einer derartigen Ausgestaltung der Kopplungsausformungen und Kopplungsausnehmungen wird auch eine wirtschaftlich sinnvolle automatisierte Verlegung von Aufnahmeelementen ermöglicht.

Zweckmäßigerweise kann vorgesehen sein, dass die Kopplungsausformung und/oder die Kopplungsausnehmung ein Rastelement aufweisen, um die Kopplungsausformung bei einer bestimmungsgemäßen Anordnung in einer Kopplungsausnehmung in der dadurch gebildeten formschlüssigen Eingriffsposition rastend festzulegen. Das Rastelement kann beispielsweise durch eine geringfügige Hinterschneidung der Kopplungsausnehmung oder durch eine elastisch verformbare Rastzungen gebildet sein.

Im Hinblick auf ein zusätzlich erleichtertes Einführen und miteinander Verbinden der Kopplungsausformung mit einer zugeordneten Kopplungsausnehmung kann optional vorgesehen sein, dass die Kopplungsplatte auf einer der Grundfläche des Aufnahmeelements zugewandten Innenseite mindestens eine in einem spitzen Winkel zu der Auflageoberfläche derart verlaufende Hinterschneidungsfläche aufweist, dass die Kopplungsplatte sich von einem mittleren Bereich zu einem der Auflageoberfläche zugewandten Ende hin verjüngt. Zu Begin einer Verbindung der Kopplungsausformung mit der zugeordneten Kopplungsausnehmung besteht zunächst ein ausreichend großes Spiel zwischen dem spitz zulaufenden Ende der Kopplungsplatte, welches der Kopplungsausnehmung zugewandt ist, und einem Kopplungsausnehmungsanschlagsrand, welche die Kopplungsplatte bei der bestimmungsgemäßen Anordnung und Festlegung der beiden Aufnahmeelemente formschlüssig hintergreift. Die schräg verlaufende Hinterschneidungsfläche der Kopplungsausformung bildet eine Zwangsführungsfläche, welche ab einem Kontakt mit dem Kopplungsausnehmungsanschlagsrand der zugeordneten Kopplungsausnehmung des benachbart angeordneten Aufnahmeelements das mit der Kopplungsausformung in die Kopplungsausnehmung eingeführte Aufnahmeelement bei Bedarf seitlich verlagert, bis die Hinterschneidungsplatte vollständig in die Kopplungsausnehmung eingeführt und darin bestimmungsgemäß festgelegt ist. Mit geeignet ausgestalteten und angeordneten Hinterschneidungsflächen kann auf diese Weise ein seitlicher Versatz von beispielsweise mehr als ein bis zwei Millimeter und damit ein seitlicher Versatz von mehr als einer Wandstärke des Aufnahmeelements ausgeglichen werden. Auf diese Weise wird ein automatisiertes Verlegen von Aufnahmeelementen durch einen Verlegeroboter beispielsweise auf einer Lager- oder Transportpalette oder auf einem Untergrund erheblich erleichtert und kann mit geringem Aufwand und ohne manuelle Eingriffe wirtschaftlich sinnvoll mit hoher Geschwindigkeit durchgeführt werden. Ein neu mit bereits verlegten Aufnahmeelementen zu verbindendes Aufnahmeelement muss lediglich mit seinem Seitenrand so an ein bereits verlegtes Aufnahmeelement angrenzend angeordnet werden, dass das der Kopplungsausnehmung zugewandte spitz zulaufende Ende der Kopplungsplatte den Kopplungsausnehmungsanschlagsrand hintergreift. Während des Einführens der Kopplungsplatte in die Kopplungsausnehmung gleitet dann die schräg von dem spitz zulaufenden Ende bis zur Mitte hin verlaufende Hinterschneidungsfläche der Kopplungsplatte an dem Kopplungsausnehmungsanschlagsrand entlang und bewirkt, dass das neu zu verbindende Aufnahmeelement seitlich in die richtige Position relativ zu dem bereits verlegten Aufnahmeelement herangezogen und positioniert wird.

Um eine mechanische Belastbarkeit des Aufnahmeelements während eines Verlege- und Montagevorgangs zu erhöhen kann vorgesehen sein, dass in einer Umgebung um die Kopplungsausnehmungen und insbesondere um einen Kopplungsausnehmungsanschlagsrand Seitenwandbereiche des Aufnahmeelements durch quer verlaufende Verstrebungen, Rippen oder Kantenfasen verstärkt und abgestützt werden.

Die einzelnen Ausformungselemente können einen vergleichsweise geringen Durchmesser aufweisen, der gegebenenfalls nur geringfügig größer als ein Durchmesser eines flexiblen bandförmigen Heizelements ist, welches bestimmungsgemäß auf dem Aufnahmeelement angeordnet und festgelegt werden soll. Es kann jedoch auch vorgesehen sein, dass die einzelnen Ausformungselemente vergleichsweise große Abmessungen aufweisen, die ein Mehrfaches eines Durchmessers eines vorgesehenen Heizelements aufweisen.

Vorzugsweise ist vorgesehen, dass jedes Aufnahmeelement mindestens eine vollständig innerhalb der Grundfläche des Aufnahmeelements angeordnete vollständige Aufnahmeausformung und entlang eines Seitenrands mindestens eine unvollständige Aufnahmeausformung aufweist, wobei bei einer bestimmungsgemäßen Auflage mehrerer Aufnahmeelemente auf einem Untergrund zwei einander zugeordnete unvollständige Aufnahmeausformungen von zwei benachbart zueinander angeordneten Aufnahmeelementen eine vollständige Aufnahmeausformung bilden. Auf diese Weise können einzelne Aufnahmeausformungen nicht nur großformatig ausgebildet, sondern auch so angeordnet sein, dass sie nicht nur vollständig innerhalb der Grundfläche des betreffenden Aufnahmeelements angeordnet sind, sondern dass sie sich auch über die beiden einander zugewandten Seitenränder von zwei benachbarten Aufnahmeelementen hinweg erstrecken. Dadurch gibt es mehr Möglichkeiten, die einzelnen vollständigen Aufnahmeausformungen auf den Aufnahmeelementen so auszubilden und anzuordnen, dass sich über einen Verbund von mehreren miteinander verbundenen Aufnahmeelementen ein regelmäßiges Muster von gegebenenfalls gleichförmig ausgebildeten vollständigen Aufnahmeausformungen erstreckt. Die Verlegung von Heizelementen auf diesem Verbund von miteinander verbundenen Aufnahmeelementen mit gegebenenfalls gleichförmig ausgestalteten vollständigen Aufnahmeausformungen ist dadurch während der Montage vor Ort besonders einfach. Die vollständigen Aufnahmeausformungen können auch eine voneinander abweichende Formgebung aufweisen. Es kann auch zweckmäßig sein, dass die Anordnung der einzelnen vollständigen Aufnahmeausformungen über einen Verbund von Aufnahmeelementen hinweg nicht in rechtwinklig zueinander verlaufenden Reihen und Spalten, sondern beispielsweise in zwei in einem spitzen Winkel zueinander verlaufenden Richtungen vorgegeben ist.

Es ist weiterhin optional auch möglich und zweckmäßig, dass in jeder Ecke des Aufnahmeelements eine unvollständige Aufnahmeausformung angeordnet ist, welche einem Viertel einer vollständigen Aufnahmeausformung entspricht, wobei bei einer bestimmungsgemäßen Auflage mehrerer Aufnahmeelemente auf einem Untergrund mehrere unvollständige Aufnahmeausformungen von vier jeweils über eine Ecke aneinander angrenzend angeordneten Aufnahmeelementen eine vollständige Aufnahmeausformung bilden. Auf diese Weise können auch Eckbereiche der Grundfläche der einzelnen Aufnahmeelemente in die Anordnung der einzelnen vollständigen Aufnahmeausformungen mit einbezogen werden. Die für die Anordnung der Aufnahmeausformungen nutzbare Fläche innerhalb der einzelnen Aufnahmeelemente sowie über einen Verbund von mehreren miteinander verbundenen Aufnahmeelementen hinweg ist dadurch größer.

Im Hinblick auf eine möglichst einfache Verlegung der Heizelemente auf einzelnen Aufnahmeelementen und insbesondere auf einem Verbund von miteinander verbundenen Aufnahmeelementen wird es als besonders vorteilhaft erachten, dass optional jede vollständige Aufnahmeausformung eine gleichartige Formgebung aufweist. Die einzelnen gleichförmig ausgebildeten vollständigen Aufnahmeausformungen können ohne Rücksicht auf den Verlauf von Seitenrändern zwischen zwei benachbart angeordneten Aufnahmeelementen über den Verbund der Aufnahmeelemente hinweg gleichmäßig angeordnet sein, sodass bei der Verlegung der Heizelemente ein regelmäßiges Muster von vergleichsweise großformatig ausgebildeten vollständigen Aufnahmeausformungen für die Führung und Festlegung der Heizelemente in der gewünschten Art und Weise zur Verfügung steht und genutzt werden kann.

Um einerseits möglichst vielfältige Festlegungsmöglichkeiten für ein flexibles bandförmiges Heizelement bieten zu können und andererseits eine möglichst zuverlässige Festlegung des Heizelements entlang eines das Heizelement nicht beschädigenden Verlaufs zu ermöglichen kann vorgesehen sein, dass jede vollständige Aufnahmeausformung eine von der Auflageoberfläche abstehende kreisförmige Außenwand und in zwei einander gegenüberliegenden Seiten der Außenwand jeweils eine Ausnehmung aufweist, sodass das bandförmige Heizelement durch die beiden Ausnehmungen hindurch gradlinig durch die vollständige Aufnahmeausformung hindurch verlegbar ist. Das Heizelement kann über einen Umfangsabschnitt hinweg entlang der kreisförmigen Außenwand verlegt werden, um beispielsweise eine Richtungsänderung für einen mäanderförmigen Verlauf des Heizelements vorzugeben. Ein Durchmesser der von der kreisförmigen Außenwand umgebenen und begrenzten Aufnahmeausformung ist zweckmäßigerweise ausreichend groß vorgegeben, sodass bei einer Verlegung des Heizelements entlang der kreisförmigen Außenwand keine Beschädigung des Heizelements durch eine übermäßige Verformung befürchtet werden muss.

Ein aus Kunststoffmaterial hergestelltes Aufnahmeelement weist üblicherweise eine wesentlich geringere Wärmeleitfähigkeit als ein Estrich- oder Mörtelmaterial auf, in welches die Heizelemente auf dem Untergrund eingebettt werden. Durch ein aus Kunststoff hergestelltes Aufnahmeelement wird deshalb regelmäßig während des Betriebs die angestrebte Verteilung der Wärmeenergie aus einem Heizelement in den angrenzenden Bereichen eines Bodenbelags behindert. Die einzelnen Aufnahmeausformungen, bzw. die vollständigen Aufnahmeausformungen können so ausgebildet sein, dass ein von der kreisförmigen Außenwand umgebener Innenraum weitgehend hohl ist, sodass nach der Verlegung des Heizelements bei einem anschließenden Aufbringen eines Estrich- oder Mörtelmaterials dieses Material in den Innenraum des Ausformungselements und auch in die Zwischenräume zwischen benachbarte Aufnahmeausformungen eindringen kann und das Heizelement mit Ausnahme der unmittelbar an einer Aufnahmeausformung anliegenden Bereiche nahezu vollständig umgeben kann. Auf diese Weise kann während des Betriebs des Heizelements ein angestrebter Wärmeübergang von dem Heizelement in angrenzende Bereiche des Bodenbelags bzw. einer Estrich- oder Mörtelschicht unterstützt werden, in welche die Aufnahmeelemente und die darauf verlegten Heizelemente eingebettet sind.

Um während der Verlegung der flexiblen bandförmigen Heizelemente eine unbeabsichtigte Beschädigung der Heizelemente möglichst ausschließen zu können weisen Außenwandränder, welche die Ausnehmungen in der Außenwand begrenzen und ein durch die betreffende Aufnahmeausformung hindurch verlegtes Heizelement festlegen, quer zu einer Außenfläche der Außenwand einen gekrümmten, abgeschrägten oder abgerundeten Übergang auf. Auf diese Weise werden scharfkantige Außenwandränder vermieden, an welchen das bandförmige Heizelement während der Verlegung auf den Aufnahmeelementen und insbesondere bei einer dabei auftretenden Zug- oder Schubbelastung entlang eines Verlaufs des bereits verlegten oder noch zu verlegenden Heizelements das Heizelement an scharfkantigen Außenwandrändern der Ausnehmungen entlang scheuert oder abgeknickt wird.

Gemäß einer besonders vorteilhaften Ausgestaltung des Erfindungsgedankens ist vorgesehen, dass ausgehend von jeder Ausnehmung in der Außenwand einer vollständigen Aufnahmeausformung in einen Innenraum der Aufnahmeausformung hinein verlaufend zwei parallel zueinander und in Umfangsrichtung auf beiden Seiten der Ausnehmung angeordnete Klemmwandabschnitte angeordnet sind, zwischen denen das bandförmige Heizelement klemmend festlegbar ist. Mit derartigen Klemmwandabschnitten kann ein durch die Aufnahmeausformung hindurch verlegtes Heizelement jeweils in einem an die Außenwand angrenzenden Bereich zuverlässig festgelegt werden. Die Klemmwandabschnitte weisen zweckmäßigerweise in einem von der Auflageoberfläche abgewandten Randbereich eine seitlich vorspringende Hinterschneidung auf, welche dem jeweils zugeordneten gegenüberliegenden Klemmwandabschnitt zugewandten ist, sodass zwischen zwei einander zugeordneten Klemmwandabschnitten ein Heizelement durch die das Heizelement etwas umgreifenden Hinterschneidungen das Heizelement rastend zwischen den beiden Klemmwandabschnitten festlegbar ist.

Vorzugsweise ist optional vorgesehen, dass die in den Innenraum der Aufnahmeausformung hineinragenden Klemmwandabschnitte mindestens abschnittsweise in einer parallel zu der ebenen Auflageoberfläche verlaufenden Richtung verformbar oder verschwenkbar ausgebildet sind. Die einzelnen Klemmwandabschnitte können beispielsweise in den Innenraum der Aufnahmeausformung hineinragende Klemmwandzungen aufweisen, deren in den Innenraum hineinragendes freies Ende nicht mit der ebenen Auflageoberfläche verbunden ist und in einer Ebene parallel zu der Auflageoberfläche ausgelenkt und verformt werden kann. Insbesondere während des Verlegens der bandförmigen Heizelemente können abschnittsweise auftretende Zug- oder Schubbelastungen durch eine entsprechende Verformung und Ausrichtung der Heizelemente in einem Bereich unmittelbar neben den einzelnen Ausnehmungen in der Außenwand der Aufnahmeausformungen ausgeglichen und kompensiert werden, ohne dass das betreffende Heizelement durch starre Klemmwandabschnitte übermäßig beansprucht und dabei eventuell beschädigt würde.

In gleicher Weise können auch die einander zugewandten Bereiche der vorzugsweise kreisförmig ausgebildeten Außenwände von zwei benachbart angeordneten Aufnahmeausformungen jeweils in Richtung des gegenüberliegend angeordneten Bereichs der Außenwand der benachbart angeordneten Aufnahmeausformungen vorspringende Hinterschneidungen aufweisen, sodass das Heizelement durch diese das Heizelement teilweise umgreifende Hinterschneidungen zwischen zwei benachbart angeordneten Aufnahmeausformungen klemmend festlegbar ist, aber bei Bedarf während der Verlegung auch wieder leicht von dem Aufnahmeelement gelöst und entfernt werden kann.

An Stelle der von beiden Seiten ein Heizelement hintergreifenden Hinterschneidungen können auch beispielsweise seitlich vorspringende elastische Haltezungen oder lediglich einseitig von einer Außenwand oder von einem Klemmwandabschnitt seitlich vorspringende Hinterschneidungen vorgesehen sein.

Um unabhängig von einer im Einzelfall vorgegebenen Anordnung und Ausrichtung eines Aufnahmeelements in einem Verbund von Aufnahmeelementen eine möglichst einfache und zuverlässige Verlegung von Heizelementen zu erleichtern kann vorgesehen sein, dass die Aufnahmeausformungen so ausgebildet und angeordnet sind, dass in dem Verbund von Aufnahmeelementen jeweils vollständige Ausnahmeausformungen gebildet werden, die über dem Untergrund gleichmäßig verteilt angeordnet sind. Weiterhin kann in vorteilhafter Weise vorgesehen sein, dass in jeder vollständigen Ausnahmeausformung mehrere Ausnehmungen gleichmäßig verteilt über die Außenwand hinweg ausgebildet sind, und dass ausgehend von jeder Ausnehmung in der Außenwand einer vollständigen Aufnahmeausformung in einen Innenraum der Aufnahmeausformung hinein verlaufend auf beiden Seiten der Ausnehmung angeordnete Klemmwandabschnitte angeordnet sind, zwischen denen das bandförmige Heizelement klemmend festlegbar ist.

Um die Verlegung und das miteinander Verbinden von mehreren Aufnahmeelementen auf einem Untergrund zu erleichtern kann in vorteilhafter Weise vorgesehen sein, dass das Aufnahmeelement in einem Auflagebereich der ebenen Auflageoberfläche zum flächigen Auflegen des Aufnahmeelements auf einem Untergrund eine Befestigungsausnehmung für eine Festlegung des Aufnahmeelements auf dem Untergrund aufweist, wobei in der Umgebung der Befestigungsausnehmung mindestens eine weitere Verformungsausnehmung ausgebildet ist, sodass der Auflagebereich in einer Umgebung der Befestigungsausnehmung verformbar ist und einen seitlichen Versatz bei der Verbindung mit benachbart angrenzenden Auflageelementen kompensieren kann, ohne dass die Befestigungsausnehmung beschädigt wird. Jedes Aufnahmeelement kann beispielsweise mit einem Nagel oder mit einem anderen geeigneten Befestigungsmittel, welches durch die Befestigungsausnehmung in dem Untergrund verankert wird, auf dem Untergrund befestigt und festgelegt werden. Wenn bei einem Verbinden des betreffenden Aufnahmeelements mit einem seitlich benachbart angeordneten angrenzenden Aufnahmeelement ein seitlicher Versatz von einigen Millimetern erforderlich werden sollte, kann dieser seitliche Versatz durch eine entsprechende Verformung des Auflagebereichs um die Befestigungsausnehmung herum ausgeglichen werden, ohne dass die Befestigung des Aufnahmeelements mit dem Untergrund zuvor wieder gelöst werden muss, und ohne dass eine irreversible Beschädigung des Aufnahmeelements bei der Befestigungsausnehmung befürchtet werden muss.

Es kann auch vorgesehen sein, dass über die Auflageoberfläche verteilt mehrere Befestigungsausnehmungen ausgebildet sind. Die Befestigungsausnehmungen können jeweils symmetrisch zueinander oder achsensymmetrisch über die Auflageoberfläche verteilt angeordnet sein.

Das Aufnahmeelement weist zweckmäßigerweise eine quadratische Grundfläche bzw. eine quadratische ebene Auflageoberfläche auf, sodass vier Seitenränder der Grundfläche des Aufnahmeelements jeweils gleich lang sind. Um eine rasche Anordnung und Verlegung mehrerer Aufnahmeelemente zu einem Verbund von Aufnahmeelementen, welcher einen Untergrund weitgehend oder vollständig bedeckt, erleichtert wird, ist in vorteilhafter Weise vorgesehen, dass das Aufnahmeelement um eine senkrecht zu der ebenen Auflageoberfläche verlaufenden Rotationsachse eine vierzählige Drehsymmetrie aufweist. Die derart ausgestalteten Aufnahmeelemente können dann in einer beliebigen Orientierung mit parallel zueinander ausgerichteten Seitenrändern nebeneinander ausgelegt und miteinander verbunden werden. Auch die Aufnahmeausformungen für die Heizelemente sind symmetrisch angeordnet und ausgebildet, sodass die Heizelemente unabhängig von der jeweiligen Orientierung eines Aufnahmeelements jeweils gleich verlaufend verlegt werden können.

Nachfolgend wird exemplarisch ein Ausführungsbeispiel des Erfindungsgedankens näher erläutert, welches in den Zeichnungen dargestellt ist. Es zeigt:
Fig. 1 eine perspektivische Ansicht eines erfindungsgemäß ausgebildeten Aufnahmeelements,
Fig. 2 eine Draufsicht auf das in Fig. 1 gezeigt Aufnahmeelement,
Fig. 3 eine Schnittansicht des in den Fig. 1 und 2 gezeigten Aufnahmeelements längs einer Linie III-III in Fig. 2,
Fig. 4 eine vergrößert dargestellte Ansicht eines Teilbereichs IV aus der Schnittansicht in Fig. 3,
Fig. 5 eine vergrößert dargestellte Schnittansicht eines Teilbereichs des in den Fig. 1 und 2 dargestellten Aufnahmeelements längs einer Linie V-V in Fig. 2,
Fig. 6 eine vergrößert dargestellte Teilansicht eines Bereichs VI der in Fig. 2 dargestellten Draufsicht auf das Aufnahmeelement,
Fig. 7 eine perspektivische Ansicht einer Kopplungsausformung des in den Fig. 1 und 2 dargestellten Aufnahmeelements,
Fig. 8 eine Teilansicht von zwei miteinander verbundenen Aufnahmeelementen in einem Bereich um eine Kopplungsausformung eines ersten Aufnahmeelements, die formschlüssig in einer Kopplungsausnehmung eines zweiten Aufnahmeelements festgelegt ist,
Fig. 9 eine Draufsicht auf ein in einigen Details abweichend ausgebildetes Aufnahmeelement, und
Fig. 10 eine perspektivische Ansicht des in Fig. 9 dargestellten Aufnahmeelements.

In den Fig. 1 und 2 ist exemplarisch ein Ausführungsbeispiel eines erfindungsgemäß ausgebildeten Aufnahmeelements 1 für flexible bandförmige Heizelemente einer Flächenheizung dargestellt. Das Aufnahmeelement 1 weist eine in Fig. 2 mit einer gestrichelten Linie angedeutete und im Wesentlichen quadratische Grundfläche 2 mit rechtwinklig zueinander verlaufenden Seitenrändern 3 auf. Eine Unterseite 4 des Aufnahmeelements 1 weist ebenflächig ausgebildete Auflagebereiche 5 auf, die eine ebene Auflageoberfläche 6 zum Auflegen des Aufnahmeelements 1 auf einem in den Figuren nicht dargestellten Untergrund bilden. Das Aufnahmeelement 1 weist von der Auflageoberfläche 6 weg vorspringende Aufnahmeausformungen 7, 8, 9 auf, zwischen denen oder in denen die Heizelemente angeordnet und fixiert werden können.

Um beispielsweise einen Bodenbelag mit einer darin integrierten Flächenheizung zu erstellen können mehrere Aufnahmeelemente 1 benachbart zueinander mit der jeweiligen Auflageoberfläche 6 auf dem Untergrund verlegt und miteinander zu einem Verbund von Aufnahmeelementen 1 verbunden werden. Anschließend wird ein bandförmiges Heizelement oder werden mehrere bandförmige Heizelemente auf dem Verbund der Aufnahmeelemente 1 in der gewünschten Art und Weise verlegt und zwischen oder in den Aufnahmeausformungen 7, 8, 9 fixiert. Danach kann ein Estrichmaterial oder ein Mörtelmaterial auf dem Verbund von Aufnahmeelementen 1 aufgebracht und verteilt werden, sodass das Estrichmaterial oder Mörtelmaterial die Heizelemente umgibt und einbettet. Auf dem ausgehärteten Estrichmaterial oder Mörtelmaterial können abschließend Bodenbelagselemente wie beispielsweise Fliesen aus Steinzeug oder Keramik oder aber Paneele aus Holz oder aus Kunststoff verlegt werden.

Jedes Aufnahmeelement 1 weist eine vollständige Aufnahmeausformung 7 auf. Die vollständige Aufnahmeausformung 7 weist eine kreisförmige Außenwand 10 auf, die einen hohlen und von einer der Unterseite 4 mit der Auflageoberfläche 6 gegenüberliegenden Oberseite 11 zugänglichen Innenraum 12 umgibt und begrenzt. Ein Durchmesser der kreisförmigen Außenwand 10 beträgt etwa 5 cm bis 7 cm, kann jedoch auch kleiner oder auch größer sein. Die vollständige

Aufnahmeausformung 7 weist an vier einander gegenüberliegenden Umfangsbereichen jeweils eine Ausnehmung 13 in der Außenwand 10 auf. An diese Ausnehmung 13 schließen sich in den Innenraum 12 hineinragende Klemmwandabschnitte 14 an, die in Umfangsrichtung auf beiden Seiten einer Ausnehmung 13 angeordnet sind und parallel zueinander ausgerichtet sind.

Die vollständige Aufnahmeausformung 7 ist mittig auf der quadratischen Grundfläche 2 des Aufnahmeelements 1 angeordnet. An jedem der vier Seitenränder 3 ist jeweils mittig eine unvollständige Aufnahmeausformung 8 ausgebildet, deren Formgebung im Wesentlichen einer halben vollständigen Aufnahmeausformung 7 entspricht. Werden zwei Aufnahmeelemente 1 mit einander zugewandten Seitenrändern 3 und jeweils daran angeordneten unvollständigen Aufnahmeausformungen 8 benachbart zueinander angeordnet und miteinander verbunden, so bilden die beiden unvollständigen Aufnahmeausformungen 8 auf den beiden miteinander verbundenen Aufnahmeelementen 1 eine vollständige Aufnahmeausformung, deren Formgebung im Wesentlichen der Formgebung der vollständigen Aufnahmeausformung 7 entspricht und die sich über die beiden Seitenränder 3 hinweg erstreckt und damit auf zwei verschiedenen Aufnahmeelementen 1 angeordnet ist.

An jeder der vier Ecken 15 der Grundfläche 2 des Aufnahmeelements 1 ist jeweils eine unvollständige Aufnahmeausformung 9 angeordnet, deren Formgebung im Wesentlichen einem Viertel der vollständigen Aufnahmeausformung 7 entspricht. Werden vier Aufnahmeelemente 1 mit einander zugewandten Ecken 15 über Eck miteinander verbunden, so bilden die vier unvollständigen Aufnahmeausformungen 9 in den Ecken 15 der vier miteinander verbundenen Aufnahmeelementen 1 eine vollständige Aufnahmeausformung, deren Formgebung im Wesentlichen der Formgebung der vollständigen Aufnahmeausformung 7 entspricht und die sich über die vier Ecken 15 hinweg erstreckt und damit auf vier verschiedenen Aufnahmeelementen 1 angeordnet ist.

Die einzelnen Aufnahmeausformungen 7, 8, 9 sind über die Grundfläche 2 des Aufnahmeelements 1 verteilt so angeordnet, dass jeweils zwischen zwei benachbart angeordneten Aufnahmeausformungen 7, 8, 9 ein Heizelement über mehrere Aufnahmeausformungen 7, 8, 9 hinweg gradlinig verlaufend angeordnet und zwischen zwei benachbart angeordneten Aufnahmeausformungen 7, 8, 9 klemmend festgelegt werden kann. An mehreren sich in Umfangsrichtung erstreckenden Abschnitten 16 der kreisförmigen Außenwand 10 der Aufnahmeausformungen 7, 8, 9 sind jeweils beabstandet von der Unterseite 4 und nahe der Oberseite 6 nach außen ragende Hinterschneidungen 17 ausgebildet. Diese Hinterschneidungen 17 sind so angeordnet und ausgebildet, dass ein zwischen zwei einander zugeordneten und einander zugewandten zugewandten Abschnitten 16 von zwei benachbart angeordneten Aufnahmeausformungen 7, 8, 9 verlegtes Heizelement an einer von der Auflageoberfläche 6 abgewandten und der Oberseite 11 zugewandten Seite von den Hinterschneidungen 17 teilweise umgriffen und damit rastend in dem Aufnahmeelement 1 zurückgehalten werden. Die Hinterschneidungen 17 sind in den Schnittansichten in Fig. 3 und Fig. 4 dargestellt. In Fig. 4 ist zur Verdeutlichung auch ein zwischen den beiden Außenwänden 10 von zwei benachbart angeordneten Aufnahmeausformungen 7, 8 festgelegtes Heizelement 18 schematisch angedeutet.

Auch bei den von den Ausnehmungen 13 in der Außenwand 10 der Aufnahmeausformungen 7, 8, 9 in den Innenraum 12 hineinragenden Klemmwandabschnitten 14 sind jeweils in einen von der Auflageoberfläche 6 abgewandten und der Oberseite 11 zugewandten Randbereich jeweils seitlich vorspringende Hinterschneidungen 19 ausgebildet, welche in Richtung des jeweils zugeordneten gegenüberliegenden Klemmwandabschnitts 14 ragen, sodass ein zwischen zwei Klemmwandabschnitten 14 angeordnetes und quer durch den Innenraum 12 der Aufnahmeausformung 7, 8, 9 verlaufendes Heizelement mit Hilfe dieser Hinterschneidungen 19 klemmend in der betreffenden Aufnahmeausformung 7, 8, 9 festlegbar ist und in dieser Position zurückgehalten wird, jedoch bei Bedarf wieder von der Aufnahmeausformung 7, 8, 9 und damit von dem Aufnahmeelement 1 gelöst und entfernt werden kann. Die Hinterschneidungen 19 bei zwei einander zugewandten Klemmwandabschnitten 14 sind in Verbindung mit einem angedeuteten Heizelement 18 beispielhaft in Fig. 5 dargestellt.

In den Fig. 6 bis 8 sind die für eine Verbindung von zwei Aufnahmeelementen 1 vorgesehenen Kopplungsausformungen 20 und Kopplungsausnehmungen 21 als vergrößerte Teilansicht dargestellt. Entlang eines jeden Seitenrands 3 des Aufnahmeelements 1 ist jeweils eine Kopplungsausformung 20 und eine Kopplungsausnehmung 21 so angeordnet, dass bei einer Anordnung eines ersten Aufnahmeelements 1 mit einem beliebigen Seitenrand 3 an einem zweiten Aufnahmeelement 1 mit einem beliebigen Seitenrand 3 über einen formschlüssigen Eingriff der einander zugeordneten Kopplungsausformungen 20 und Kopplungsausnehmungen 21 eine formschlüssige Verbindung des ersten Aufnahmeelements 1 mit dem zweiten Aufnahmeelement 1 bewirkt werden kann.

Zu diesem Zweck weist die Kopplungsausnehmung 21 eine sich senkrecht zu der Auflageoberfläche 6 erstreckende schlitzförmige Ausnehmung 22 auf, die sich zu der Auflageoberfläche 6 bzw. zu der gegenüberliegenden Oberseite 11 des Aufnahmeelements 1 hin aufweitet, um ein Einführen der zugeordneten Kopplungsausformung 20 eines anderen Aufnahmeelements 1 in diese schlitzförmige Ausnehmung 22 zu erleichtern. In einem mittigen Bereich weist die schlitzförmige Ausnehmung 22 einen in Fig. 1 sichtbaren Aufweitungsabschnitt 23 auf, sodass eine in die schlitzförmige Ausnehmung 22 eingeführte Kopplungsausformung 20 im Bereich des Aufweitungsabschnitts 23 zurückgehalten wird und nur durch das Überwinden eines mechanischen Widerstands wieder aus dem Aufweitungsabschnitt 23 herausgezogen und gelöst werden kann. Auf diese Weise wird eine zuverlässige Verbindung von zwei Aufnahmeelementen 1 ermöglicht sowie deren Positionierung und Ausrichtung relativ zueinander vorgegeben. Dabei kann die Kopplungsausformung 20 von beiden Seiten aus, also von der Unterseite 4 oder von der Oberseite 11 aus, in die schlitzförmige Ausnehmung 22 eingeführt und anschließend in dem mittigen Bereich in dem Aufweitungsabschnitt 23 angeordnet werden.

Die Kopplungsausformung 20 weist einen seitlich über die Grundfläche 2 des Aufnahmeelements 1 vorspringenden Kopplungssteg 24 auf, wobei dessen Abmessungen sowie die Abmessungen des Aufweitungsabschnitts 23 aneinander angepasst sind und der Kopplungssteg 24 bei einer bestimmungsgemäßen Verbindung zweier benachbarter Aufnahmeelemente 1 durch den Aufweitungsabschnitt 23 der zugeordneten Kopplungsausnehmung 21 hindurch ragt und darin festgelegt ist. An einem der Grundfläche 2 abgewandten Ende mündet der Kopplungssteg 24 in eine im Wesentlichen senkrecht zu dem Kopplungssteg 24 ausgerichteten Kopplungsplatte 25, welche seitlich über den Kopplungssteg 24 vorspringt und bei einer bestimmungsgemäßen Verbindung von zwei benachbarten Aufnahmeelementen 1 einen Kopplungsausnehmungsanschlagsrand 26 der zugeordneten Kopplungsausnehmung 21 hintergreift, sodass die Kopplungsplatte 25 der Kopplungsausformung 20 eines ersten Aufnahmeelements 1 einen formschlüssigen Eingriff mit der Kopplungsausnehmung 21 eines zweiten Aufnahmeelements 1 bildet.

Die Kopplungsplatte 25 weist auf einer der Grundfläche 2 des Aufnahmeelements 1 zugewandten Innenseite 27 zwei in einem spitzen Winkel zu der Auflageoberfläche 6 derart verlaufende Hinterschneidungsflächen 28, 29 auf, dass sich die Kopplungsplatte 25 von einem mittleren Bereich sowohl zu einem der Auflageoberfläche 6 zugewandten Ende 30 hin als auch zu einem der Auflageoberfläche 6 abgewandten Ende 31 hin verjüngt. Dadurch wird das Einführen der Kopplungsausformung 20 eines ersten Aufnahmeelements 1 in die Kopplungsausnehmung 21 eines benachbart angeordneten zweiten Aufnahmeelements 1 erleichtert. Zwei zu Beginn der Einführung der Kopplungsausformung 20 noch in einem etwas zu großen Abstand angeordnete Aufnahmeelemente 1 werden während der Einführung der Kopplungsausformung 20 durch die als Zwangsführungsflächen dienenden Hinterschneidungsflächen 28 und 29 zusammengezogen.

Bei einem derart hergestellten Verbund von mehreren Aufnahmeelementen 1 kann ein Heizelement über mehrere Aufnahmeausformungen 7, 8, 9 und über mehrere Aufnahmeelemente 1 hinweg in zwei ersten Verlegerichtungen 32 und 33 auf dem Aufnahmeelement 1 bzw. auf einem Verbund von Aufnahmeelementen 1 angeordnet und festgelegt werden, die jeweils parallel zu einem Seitenrand 3 verlaufen und mit Pfeilen angedeutet sind. Dabei wird das Heizelement jeweils zwischen zwei Außenwänden 10 von zwei benachbart angeordneten Aufnahmeausformungen 7, 8, 9 klemmend festgelegt. Zusätzlich kann ein Heizelement über mehrere Aufnahmeausformungen 7, 8, 9 und über mehrere Aufnahmeelemente 1 hinweg in einer zweiten Verlegerichtung 34 angeordnet und festgelegt werden, die diagonal in einem Winkel von 45° zu jeder der beiden ersten Verlegerichtungen 32, 33 verläuft. Dabei durchquert das Heizelement die einzelnen Aufnahmeausformungen 7, 8, 9 und wird in jedem Innenraum 12 der einzelnen Aufnahmeausformungen 7, 8, 9 zwischen einander zugeordneten Klemmwandabschnitten 14 klemmend festgelegt. Um eine Richtungsänderung bei dem Verlauf des Heizelements vorzugeben kann das Heizelement in Umfangsrichtung über einen Abschnitt entlang der kreisförmigen Außenwand 10 einer beliebigen Aufnahmeausformung 7, 8, 9 an der kreisförmigen Außenwand 10 anliegend verlegt und anschließend wieder entweder zwischen zwei Aufnahmeausformungen 7, 8, 9 oder zwischen zwei Klemmwandabschnitten 14 klemmend festgelegt werden.

In der vergrößert dargestellten Teilansicht in Fig. 6 ist erkennbar, dass Außenwandränder 35, welche die Ausnehmungen 13 in der Außenwand 10 begrenzen und ein durch die betreffende Aufnahmeausformung 7, 8, 9 hindurch verlegtes Heizelement 18 festlegen können, quer zu einer Außenfläche der Außenwand 10 einen gekrümmten, abgeschrägten oder abgerundeten Übergang 36 aufweisen.

In den Fig. 1 und 2 ist zu erkennen, dass das Aufnahmeelement 1 in einem etwa mittig ausgebildeten Auflagebereich 5 der ebenen Auflageoberfläche 6 zum flächigen Auflegen des Aufnahmeelements 1 auf einem Untergrund eine Befestigungsausnehmung 37 für eine Festlegung des Aufnahmeelements 1 auf dem Untergrund aufweist. Die Befestigungsausnehmung 37 ist eine kreisrunde durchgehende Ausnehmung, durch welche hindurch beispielsweise mit einem Nagel das Aufnahmeelement 1 auf dem Untergrund festgelegt und fixiert werden kann. In der Umgebung der Befestigungsausnehmung 37 sind mehrere weitere Verformungsausnehmungen 38 ausgebildet, welche die Befestigungsausnehmung 37 umgeben. Mit diesen Verformungsausnehmungen 38 wird erreicht, dass der Auflagebereich 5 in einer Umgebung um die Befestigungsausnehmung 37 verformbar ist und einen seitlichen Versatz bei der Verbindung mit benachbart angrenzenden Auflageelementen 1 kompensieren kann, ohne dass die Befestigungsausnehmung 37 beschädigt wird oder die Befestigung des Aufnahmeelements 1 von dem Untergrund gelöst werden muss oder sich unbeabsichtigt wieder löst.

In den Fig. 9 und 10 ist beispielhaft eine weitere Variante eines Aufnahmeelements 1 dargestellt. Diese weitere Variante weist zahlreiche mit dem in den Fig. 1 bis 8 dargestellten Aufnahmeelement identisch übereinstimmende Merkmale und Details auf, die nicht im Einzelnen erläutert und mit Bezugszeichen verdeutlicht sind.

Das in den Fig. 9 und 10 dargestellte Aufnahmeelement 1 weist abweichend zu dem in den Fig. 1 bis 8 dargestellten Aufnahmeelement 1 vier gleichmäßig über die Grundfläche 2 bzw. über die Auflageoberfläche 6 verteilte Befestigungsausnehmungen 37 auf. Das Aufnahmeelement 1 kann wahlweise mit einem einzigen geeigneten Befestigungselement wie beispielsweise mit einem Nagel oder aber mit mehreren Befestigungselementen auf einem Untergrund festgelegt und fixiert werden, wobei jedes Befestigungselement durch eine zugeordnete Befestigungsausnehmung 37 hindurch in dem Untergrund festgelegt wird.

Das Aufnahmeelement 1 weist jeweils symmetrisch ausgebildete Aufnahmeausformungen 7, 8, 9 mit aus allen diagonalen Richtungen in den Innenraum 12 hineinragenden Klemmwandabschnitten 14 auf.

Um die mechanische Festigkeit der Kopplungsausnehmungen 21 insbesondere in der Umgebung unmittelbar um einen Kopplungsausnehmungsanschlagsrand 26 zu erhöhen sind diagonal ausgerichtete Stützwände 39 und verstärkende Kantenfasen 40 ausgebildet, mit denen die Steifigkeit der Seitenwandbereiche um den Kopplungsausnehmungsanschlagsrand 26 und die mechanische Belastbarkeit des Aufnahmeelements 1 in diesem Bereich erhöht wird.

## Patentansprüche

1. Bahnförmiges oder plattenförmiges Aufnahmeelement (1) für flexible bandförmige Heizelemente (18) einer Flächenheizung, wobei das Aufnahmeelement (1) Auflagebereiche aufweist, die eine ebene Auflageoberfläche (6) zum flächigen Auflegen des Aufnahmeelements (1) auf einem Untergrund bilden, wobei das Aufnahmeelement (1) an jeweils rechtwinklig zueinander verlaufenden Seitenrändern (3) Kopplungselemente (20, 21) zum Verbinden von zwei aneinander angrenzend auf dem Untergrund aufgelegten Aufnahmeelementen (1) aufweist, und wobei das Aufnahmeelement (1) mehrere von der Auflageoberfläche (6) weg vorspringende Aufnahmeausformungen (7, 8, 9) aufweist, in denen oder zwischen denen das bandförmige Heizelement (18) angeordnet und fixiert werden kann, **dadurch gekennzeichnet, dass** die Aufnahmeausformungen (7, 8, 9) derart auf dem Aufnahmeelement (1) angeordnet sind, dass das bandförmige Heizelement (18) über mehrere Aufnahmeelemente (1) hinweg zwischen jeweils zwei Außenwandabschnitten (16) von zwei benachbart zueinander angeordneten Aufnahmeelementen (7, 8, 9) gradlinig in mindestens einer ersten Verlegerichtung (32, 33) relativ zu einem Seitenrand (3) des Aufnahmeelements (1) verlaufend klemmend festgelegt werden kann, und dass in jeder Aufnahmeausformung (7, 8, 9) mindestens eine Ausnehmung (13) so angeordnet und ausgebildet ist, dass das bandförmige Heizelement (18) über mehrere Aufnahmeelemente (1) hinweg gradlinig in einer zweiten Verlegerichtung (34) relativ zu einem Seitenrand (3) des Aufnahmeelements (1) verlaufend klemmend festgelegt werden kann, wobei die erste Verlegerichtung (32, 33) einen Winkel zwischen 0° und 90° zu der zweiten Verlegerichtung (34) aufweist.

2. Aufnahmeelement (1) nach Anspruch 1, **dadurch gekennzeichnet, dass** die mindestens eine erste Verlegerichtung (32, 33) einen Winkel von 45° relativ zu der zweiten Verlegerichtung (34) aufweist.

3. Aufnahmeelement (1) nach Anspruch 1 oder Anspruch 2, **dadurch gekennzeichnet, dass** die mindestens eine erste Verlegerichtung (32, 33) parallel zu einem Seitenrand (3) des Aufnahmeelements (1) verläuft.

4. Aufnahmeelement (1) nach einem der voranstehenden Ansprüche, **dadurch gekennzeichnet, dass** das Aufnahmeelement (1) entlang jedes Seitenrands (3) mindestens eine seitlich über eine Grundfläche (2) des Aufnahmeelements (1) vorspringende Kopplungsausformung (20) und mindestens eine innerhalb der Grundfläche (2) angeordnete und an die Kopplungsausformung (20) angepasste Kopplungsausnehmung (21) aufweist, in welche eine Kopplungsausformung (20) formschlüssig eingreifend festlegbar ist, wobei die Kopplungsausformungen (20) und die Kopplungsausnehmungen (21) an allen Seitenrändern (3) so angeordnet sind, dass ein erstes Aufnahmeelement (1) mit jedem Seitenrand (3) des ersten Aufnahmeelements (1) mit einem beliebigen Seitenrand (3) eines zweiten Aufnahmeelements (1) verbindbar ist.

5. Aufnahmeelement (1) nach Anspruch 4, **dadurch gekennzeichnet, dass** die Kopplungsausnehmung (21) eine sich senkrecht zu der Auflageoberfläche (6) erstreckende schlitzförmige Ausnehmung (22) aufweist, sodass eine Kopplungsausformung (20) von beiden Seiten aus in die schlitzförmige Ausnehmung (22) eingeführt und darin festgelegt werden kann.

6. Aufnahmeelement (1) nach Anspruch 4 oder Anspruch 5, **dadurch gekennzeichnet, dass** jede Kopplungsausformung (20) einen seitlich über die Grundfläche (2) des Aufnahmeelements (1) vorspringenden Kopplungssteg (24) aufweist, welcher in eine quer zu dem Kopplungssteg (24) über den Kopplungssteg (24) vorspringende Kopplungsplatte (25) mündet, die einen Kopplungsausnehmungsanschlagsrand (26) eines benachbart angeordneten Aufnahmeelements (1) hintergreifen und die beiden Aufnahmeelemente (1) formschlüssig miteinander verbinden kann.

7. Aufnahmeelement (1) nach Anspruch 6, **dadurch gekennzeichnet, dass** die Kopplungsplatte (25) auf einer der Grundfläche (2) des Aufnahmeelements (1) zugewandten Innenseite (27) mindestens eine in einem spitzen Winkel zu der Auflageoberfläche (6) derart verlaufende Hinterschneidungsfläche (28, 29) aufweist, dass die Kopplungsplatte (25) sich von einem mittleren Bereich zu einem der Auflageoberfläche (6) zugewandten Ende (30) hin verjüngt.

8. Aufnahmeelement (1) nach einem der voranstehenden Ansprüche, **dadurch gekennzeichnet, dass** jedes Aufnahmeelement (1) mindestens eine vollständig innerhalb der Grundfläche (2) des Aufnahmeelements (1) angeordnete vollständige Aufnahmeausformung (7) und entlang eines Seitenrands (3) mindestens eine unvollständige Aufnahmeausformung (8) aufweist, welche einer halben vollständigen Aufnahmeausformung (7) entspricht, wobei bei einer bestimmungsgemäßen Auflage mehrerer Aufnahmeelemente (1) auf einem Untergrund zwei einander zugeordnete unvollständige Aufnahmeausformungen (8) von zwei benachbart zueinander angeordneten Aufnahmeelementen (1) eine vollständige Aufnahmeausformung (7) bilden.

9. Aufnahmeelement (1) nach Anspruch 8, **dadurch gekennzeichnet, dass** in jeder Ecke (15) des Aufnahmeelements (1) eine unvollständige Aufnahmeausformung (9) angeordnet ist, welche einem Viertel einer vollständigen Aufnahmeausformung (7) entspricht, wobei bei einer bestimmungsgemäßen Auflage mehrerer Aufnahmeelemente (1) auf einem Untergrund mehrere unvollständige Aufnahmeausformungen (9) von vier jeweils über eine Ecke (15) aneinander angrenzend angeordneter Aufnahmeelemente (1) eine vollständige Aufnahmeausformung (7) bilden.

10. Aufnahmeelement (1) nach Anspruch 8 oder Anspruch 9, **dadurch gekennzeichnet, dass** jede vollständige Aufnahmeausformung (7) eine gleichartige Formgebung aufweist.

11. Aufnahmeelement (1) nach einem der voranstehenden Ansprüche 8 bis 10, **dadurch gekennzeichnet, dass** jede vollständige Aufnahmeausformung (7, 8, 9) eine von der Auflageoberfläche (6) abstehende kreisförmige Außenwand (20) und in zwei einander gegenüberliegenden Seiten der Außenwand (20) jeweils eine Ausnehmung (13) aufweist, sodass das bandförmige Heizelement (18) durch die beiden Ausnehmungen (13) hindurch gradlinig in der zweiten Verlegerichtung (34) durch die vollständige Aufnahmeausformung (7) hindurch verlegbar ist.

12. Aufnahmeelement (1) nach Anspruch 11, **dadurch gekennzeichnet, dass** Außenwandränder (35), welche die Ausnehmungen (13) in der Außenwand (10) begrenzen und ein durch die betreffende Aufnahmeausformung (7, 8, 9) hindurch verlegtes Heizelement (18) festlegen, quer zu einer Außenfläche der Außenwand (10) einen gekrümmten, abgeschrägten oder abgerundeten Übergang (36) aufweisen.

13. Aufnahmeelement (1) nach Anspruch 11 oder Anspruch 12, **dadurch gekennzeichnet, dass** ausgehend von jeder Ausnehmung (13) in der Außenwand (10) einer vollständigen Aufnahmeausformung (7) in einen Innenraum (12) der Aufnahmeausformung (7) hinein verlaufend zwei parallel zueinander und in Umfangsrichtung auf beiden Seiten der Ausnehmung (13) angeordnete Klemmwandabschnitte (14) angeordnet sind, zwischen denen das bandförmige Heizelement (18) klemmend festlegbar ist.

14. Aufnahmeelement (1) nach Anspruch 13, **dadurch gekennzeichnet, dass** die in den Innenraum (12) der Aufnahmeausformung (7) hineinragenden Klemmwandabschnitte (14) mindestens abschnittsweise in einer parallel zu der ebenen Auflageoberfläche (6) verlaufenden Richtung verformbar oder verschwenkbar ausgebildet sind.

15. Aufnahmeelement (1) nach einem der voranstehenden Ansprüche, **dadurch gekennzeichnet, dass** das Aufnahmeelement (1) in einem Auflagebereich (5) der ebenen Auflageoberfläche (6) zum flächigen Auflegen des Aufnahmeelements (1) auf einem Untergrund eine Befestigungsausnehmung für eine Festlegung des Aufnahmeelements (1) auf dem Untergrund aufweist, wobei in der Umgebung der Befestigungsausnehmung mindestens eine weitere Verformungsausnehmung ausgebildet ist, sodass der Auflagebereich in einer Umgebung der Befestigungsausnehmung verformbar ist und einen seitlichen Versatz bei der Verbindung mit benachbart angrenzenden Auflageelementen kompensieren kann, ohne dass die Befestigungsausnehmung beschädigt wird.

16. Aufnahmeelement (1) nach einem der voranstehenden Ansprüche, **dadurch gekennzeichnet, dass** das Aufnahmeelement (1) um eine senkrecht zu der ebenen Auflageoberfläche (6) verlaufenden Rotationsachse eine vierzählige Drehsymmetrie aufweist.
